# EUROPÄISCHE PATENTSCHRIFT

(11) **EP 1 485 563 B1**
(45) Veröffentlichungstag und Bekanntmachung des Hinweises auf die Patenterteilung: **18.04.2007**
(21) Anmeldenummer: 03743879.3
(22) Anmeldetag: 12.03.2003
(51) Int. Cl.: E05D 15/06

(54) **TRAG- UND FÜHRUNGSEINRICHTUNG ZUM HALTEN VON ORTSVERÄNDERLICHEN, HÄNGEND GELAGERTEN TÜR- ODER WANDELEMENTEN**
SUPPORTING AND GUIDING DEVICE FOR HOLDING MOVABLE, HANGING DOOR OR WALL ELEMENTS
DISPOSITIF DE SUPPORT ET DE GUIDAGE PERMETTANT DE FIXER DES ELEMENTS PORTE OU MUR MOBILES SUSPENDUS

(30) Priorität: 12.03.2002 DE 10210812
(43) Veröffentlichungstag der Anmeldung: 15.12.2004
(73) Patentinhaber: DORMA GmbH + Co. KG, 58256 Ennepetal (DE)
(72) Erfinder: WEHRSPANN, Lars, 32108 Bad Salzuflen (DE)
(86) Internationale Anmeldenummer: PCT/EP2003/002548
(87) Internationale Veröffentlichungsnummer: WO 2003/076747

(56) Entgegenhaltungen:
- US-A- 2 599 747
- US-A- 4 285 095

## Beschreibung

Die Erfindung betrifft eine Trag- und Führungseinrichtung zum Halten von ortsveränderlichen, hängend gelagerten Tür- oder Wandelementen, welche in ortsfesten Laufschienen verfahrbar gehalten sind, wobei die Laufschienen über eine Hängekonstruktion an einer Gebäudedecke befestigt sind.

Eine bekannte Trag- und Führungseinrichtung ist aus der DE 40 41 925 C1 bekannt. Bei dieser Trag- und Führungseinrichtung wird eine Laufschiene, in der das Tür- oder Wandelement über Rollen verfahrbar aufgenommen ist, über eine Unterkonstruktion an einer Gebäudedecke befestigt. Damit die Laufschiene an der Unterkonstruktion befestigt werden kann, muss die Laufschiene und die Unterkonstruktion vor Ort mit Bohrlöchern versehen werden. Die hierbei anfallenden Bohrspäne können in die Laufschiene gelangen und dort verbleiben. Dadurch kann es zu einer Verschlechterung des Rollverhaltens und oftmals auch zur Beschädigung oder zum Ausfall der Rollen und infolgedessen zu Reklamationen kommen.

Weitere Trag- und Führungseinrichtungen sind aus der US 2,599,747 und der US 4,285,095 bekannt, bei der die Laufschiene über ein als Doppel-T-Träger ausgebildetes Zwischenprofil an der Gebäudedecke verbunden ist.

Es ist daher Aufgabe der vorliegenden Erfindung, eine Trag- und Führungseinrichtung der im Oberbegriff des Patentanspruches 1 genannten Art bereitzustellen, bei der montagebedingte Beeinträchtigungen ausgeschlossen werden können.

Diese Aufgabe wird durch die im Patentanspruch 1 angegebenen Merkmale gelöst. Vorteilhafte Weiterbildungen ergeben sich aus den Unteransprüchen.

Die erfindungsgemäße Lösung hat den Vorteil, dass ein Zwischenprofil (Schraubkanälen) entweder vor Ort oder bereits bei der Herstellung mit allen erforderlichen Bohrungen versehen oder sonstigen Bearbeitungsschritten unterzogen werden kann und dann mit der Hängekonstruktion an der Gebäudedecke befestigt werden kann, bevor die Laufschiene an dem Zwischenprofil befestigt wird. Dadurch ist es ausgeschlossen, dass Bohr- oder sonstige Späne in die Laufschiene gelangen und zu Beeinträchtigungen führen können. Selbst wenn die Laufschiene zur Befestigung an dem Zwischenprofil noch mit Bohrungen zu versehen wäre, wäre dies nicht weiter nachteilig, da diese Bohrspäne nach unten aus der nach unten offenen Laufschiene herausfallen könnten. Aber selbst dies wird vermieden, da die Laufschiene bereits bei ihrer Herstellung mit einer Lochreihenbohrung versehen wird.

Somit kann mit der erfindungsgemäßen Trag- und Führungseinrichtung ein hohes Maß an Funktionalität gewährleistet werden.

Das Zwischenprofil ist als Doppel-T-Träger ausgebildet, der über seinen unteren Flansch mit der geschlossenen Seite, z. B. einer hohlkastenförmigen Laufschiene, verbunden ist. Ein Doppel-T-Träger gewährleistet aufgrund seines hohen Trägheitsmomentes eine gute Formstabilität. Durch die Anbringung der Laufschiene an seinem unteren Flansch wird diese Formstabilität in besonders günstiger Weise ausgenutzt.

Damit eine Befestigung der Laufschiene an dem Doppel-T-Träger problemlos ermöglicht werden kann, weist der Doppel-T-Träger einen zur Verbindung mit der Laufschiene dienenden unteren Schraubkanal auf, der im Wesentlichen mittig in dem unteren Flansch angeordnet ist und in Längsrichtung des Doppel-T-Trägers verläuft. Hierdurch gestaltet sich die Befestigung der Laufschiene besonders einfach.

Um an dem Doppel-T-Träger weitere Befestigungsmöglichkeiten zu schaffen, z. B. zur Befestigung einer abgehängten Decke, ist vorgesehen, dass der untere Flansch an mindestens einer Stirnseite mit einem in Längsrichtung des Doppel-T-Trägers verlaufenden seitlichen Schraubkanal versehen ist.

Diese Ausgestaltung lässt sich durch die Maßnahme, wonach der untere Flansch an beiden Stirnseiten mit je einem in Längsrichtung verlaufenden seitlichen Schraubkanal versehen ist, vorteilhaft ergänzen, da somit auf beiden Seiten des Doppel-T-Trägers Befestigungsmöglichkeiten geschaffen sind.

Besonders einfach kann gemäß einer vorteilhaften Weiterbildung in den seitlichen Schraubkanal eine vorzugsweise als Winkel ausgebildete Halteeinrichtung eingesetzt, insbesondere eingeschraubt, werden. Ein solcher Winkel kann z. B. als Auflager für eine Rigipsplatte dienen, welche die abgehängte Decke bilden kann.

Aus Gründen der Gewichtsersparnis kann der Steg des Doppel-T-Trägers gemäß einer bevorzugten Ausgestaltung mit einem Mittelkanal versehen sein. Dieser Mittelkanal kann jedoch auch zur Aufnahme von Gegenständen, wie Leitungen und dergleichen, dienen. Außerdem könnte in diesem Mittelkanal auch ein zusätzliches Aussteifungselement angeordnet oder eingeschoben werden.

Nach einer vorteilhaften Weiterbildung weist der obere Flansch einen oberen Schraubkanal auf, der im Wesentlichen mittig in dem oberen Flansch angeordnet ist und in Längsrichtung des Doppel-T-Trägers verläuft. Dieser Schraubkanal verbessert die Befestigungsmöglichkeiten an dem Zwischenprofil weiter, so dass z. B. die Hängekonstruktion leicht, schnell und sicher befestigt werden kann.

Aus Symmetriegründen ist vorzugsweise vorgesehen, dass der untere Schraubkanal und der obere Schraubkanal miteinander fluchten und im Mittenbereich des Doppel-T-Trägers angeordnet sein können.

Nach einer bevorzugten Weiterbildung ist im oberen Flansch mindestens eine parallel zum oberen Schraubkanal verlaufende Zentriernut vorgesehen. Durch diese Zentriernut wird die Bearbeitung des Doppel-T-Trägers ganz erheblich vereinfacht und verbessert, da bereits feste Bezugslinien vorgegeben sind.

Die Bearbeitung lässt sich noch weiter vereinfachen und verbessern, wenn gemäß einer vorteilhaften Weiterbildung zwei Zentriernuten vorgesehen sind, die parallel zueinander verlaufen und vorzugsweise in gleichem Abstand zu beiden Seiten des oberen Schraubkanales angeordnet sind.

Damit auch bezüglich des Steges des Doppel-T-Trägers eine feste Bezugslinie verfügbar ist, weist der Steg mindestens eine weitere Zentriernut auf.

Gemäß einer vorteilhaften Ausgestaltung sind in dem oberen Flansch auf mindestens einer Seite U-förmige Ausfräsungen vorgesehen, deren Längserstreckung senkrecht zur Längsrichtung des Doppel-T-Trägers ausgerichtet ist. Diese Ausfräsungen machen eine Verbindung des Zwischenprofiles mit der Hängekonstruktion besonders leicht, da die Hängekonstruktion einfach in diese Ausfräsungen eingehängt werden kann.

Um eine rasterartige Aufhängung an der Hängekonstruktion zu ermöglichen, ist bevorzugt vorgesehen, dass die U-förmigen Ausfräsungen gleichmäßig verteilt über die Länge des Doppel-T-Trägers angeordnet sind.

Wenn nach einer vorteilhaften Weiterbildung weiterhin auf beiden Seiten des oberen Flansches U-förmige Ausfräsungen vorgesehen sind und die U-förmigen Ausfräsungen auf der einen Seite des Flansches versetzt zu denen auf der anderen Seite des Flansches angeordnet sind, kann eine sichere Lagerung des Zwischenprofiles gewährleistet werden.

Damit alle Befestigungen leicht, schnell und ohne viel Aufwand durchgeführt werden können, ist nach einer vorteilhaften Weiterbildung vorgesehen, dass die Schraubkanäle profilgezogene fertige Gewinderillen aufweisen, in die Gewindeschrauben ohne Bearbeitung eingeschraubt werden können. Somit können vor Ort direkt Schrauben in die Schraubkanäle eingeschraubt werden, ohne dass es einer weiteren Bearbeitung, wie z. B. Gewindebohren, bedarf.

Gemäß einer vorteilhaften Weiterbildung besteht die Hängekonstruktion aus Gewindestangen und/oder seitlichen Abstützungen. Gewindestangen sind als Lagerware problemlos verfügbar, sie können leicht und einfach auf beliebige Längen gekürzt werden und eignen sich in besonderem Maße zum einfachen Einhängen in die U-förmigen Ausfräsungen. Seitliche Abstützungen erhöhen die Stabilität der gesamten Konstruktion und helfen, Schwingungen zu unterdrücken.

Die Gewindestangen greifen im montierten Zustand in die U-förmigen Ausfräsungen ein und erlauben so eine problemlose Befestigung des Zwischenprofiles an der Gebäudedecke.

Damit die Gewindestangen nicht unbeabsichtigt aus den Ausfräsungen herausrutschen können, sind die Gewindestangen nach einer vorteilhaften Weiterbildung über jeweils ein Sicherungsblech an dem Doppel-T-Träger lagegesichert.

Das Sicherungsblech kann nach einer Alternative in dem mittleren Schraubkanal des oberen Flansches verschraubt sein. Dies ist insbesondere dann von Vorteil, wenn eine kraftschlüssige Verbindung zwischen dem Zwischenprofil und der Gewindestange gewünscht wird.

Gemäß einer alternativen Ausführungsform kann das Sicherungsblech auch eine Abwinkelung aufweisen, mit der es in den oberen Schraubkanal eingreift. Dies ist insbesondere dann von Vorteil, wenn eine formschlüssige Verbindung zwischen dem Zwischenprofil und der Gewindestange gewünscht wird.

Das Sicherungsblech kann in vorteilhafter Weise auch dazu verwendet werden, die seitliche Abstützung zu lagern. Dazu ist vorgesehen, dass das Sicherungsblech auf der der Gewindestange gegenüberliegenden Seite mit einer Lasche versehen ist, welche die seitliche Abstützung gelenkig lagert. Somit kann die seitliche Abstützung unter einem beliebigen Winkel zum Zwischenprofil ausgerichtet werden.

Damit eine genaue Anpassung und Ausrichtung an die örtlichen Gegebenheiten möglich gemacht werden kann, ist die Abhängung und seitliche Abstützung längenveränderbar, insbesondere teleskopierbar, ausgebildet.

Vorteilhafterweise besteht die seitliche Abstützung aus mindestens zwei teleskopartig ineinander geführten Rohr- oder Vierkantprofilen. Diese genormten Profile sind leicht zu beschaffen und in einfacher Weise an jede beliebige Länge anpassbar.

Die Form der Laufschiene ist beliebig. Eine Anpassung des als Doppel-T ausgebildeten Zwischenprofiles an die Geometrie der Laufschiene ist möglich.

Weitere Merkmale und Vorteile der Erfindung ergeben sich aus der nachfolgenden Beschreibung eines bevorzugten Ausführungsbeispieles.

Es zeigen:
- Figur 1:: Eine perspektivische Ansicht der erfindungsgemäßen Trag- und Führungseinrichtung,
- Figur 2:: eine weitere perspektivische Ansicht der erfindungsgemäßen Trag- und Führungseinrichtung,
- Figur 3:: eine Ansicht der erfindungsgemäßen Trag- und Führungseinrichtung von oben und
- Figur 4:: eine Vorderansicht der erfindungsgemäßen Trag- und Führungseinrichtung.

In den Figuren 1 bis 4 ist die erfindungsgemäße Trag- und Führungseinrichtung an einem bevorzugten Ausführungsbeispiel dargestellt und erläutert.

Zur besseren Übersicht sind die an der Trag- und Führungseinrichtung verschiebbar geführten Tür- oder Wandelemente nicht dargestellt.

Die Trag- und Führungseinrichtung weist z. B. eine im Wesentlichen als U-förmiges Hohlkastenprofil ausgebildete Laufschiene 1 auf, deren Öffnung nach unten zeigt. In der Laufschiene 1 sind (nicht dargestellte) Führungsrollen oder dergleichen in Längsrichtung der Laufschiene 1 verschiebbar gelagert, an denen ein oder mehrere (ebenfalls nicht dargestellte) Tür- oder Wandelemente über Tragrollen gehalten sind.

Die Laufschiene 1 kann aus einem geeigneten Material, wie Aluminium, Leichtmetall oder dergleichen, z. B. als Strangpressteil, hergestellt werden. Bei der Herstellung der Laufschiene 1 können z. B. alle erforderlichen Rippen, Stege, Nuten usw. direkt angeformt werden. Außerdem kann in der der offenen Seite gegenüberliegenden Fläche eine Lochreihe vorgesehen werden, die zur Befestigung der Laufschiene 1 an der später noch im Detail erläuterten Hängevorrichtung dient. Diese Lochreihe verläuft vorzugsweise mittig und in Längsrichtung der Laufschiene 1.

Die Laufschiene 1 ist an einem Zwischenprofil 2 befestigt. Das Zwischenprofil 2 ist als Doppel-T-Träger ausgebildet, der ebenfalls als Strangpressprofil ausgebildet sein kann. Der Doppel-T-Träger weist einen oberen Flansch 3, einen mittigen Steg 4 und einen unteren Flansch 5 auf. Der untere Flansch 5 liegt im Wesentlichen vollflächig an der der offenen Seite gegenüberliegenden Fläche der Laufschiene 1 an. Zur Befestigung mit der Laufschiene 1 ist in dem Zwischenprofil 2 ein unterer Schraubkanal 6 vorgesehen, der im Bereich des Steges 4 angeordnet ist und mittig in Längsrichtung des Doppel-T-Trägers verläuft. Dieser Schraubkanal 6 ist an seinen Seitenflächen mit Rillen versehen, so dass eine Befestigungsschraube 7, z. B. eine Sechskantschraube, direkt und ohne weitere Vorarbeiten in den Schraubkanal 6 eingeschraubt werden kann. Somit kann die Laufschiene 1 schnell und einfach im unteren Schraubkanal 6 über die Befestigungsschrauben 7 angeschraubt werden. Durch die Befestigungsmöglichkeit ist auch ein schneller Wechsel der Laufschiene 1 möglich, ohne dass die Unterkonstruktion verändert werden muss.

Der Steg 4 des Doppel-T-Trägers ist vorzugsweise mit einem rechteckigen und in Längsrichtung des Zwischenprofiles 2 verlaufenden Mittelkanal 8 versehen. Dieser Mittelkanal 8 kann einerseits aus Gründen der Gewichtsersparnis vorgesehen sein, andererseits kann er aber auch zur Aufnahme von Kabeln, Leitungen oder dergleichen dienen. Darüber hinaus kann er auch verwendet werden, um ein zusätzliches (nicht dargestelltes) Aussteifungselement aufzunehmen, welches z. B. in den Mittelkanal 8 eingeschoben werden kann, für z. B. sehr schwere verschiebbare Wandelemente.

An jeder Stirnseite des unteren Flansches 5 ist ein seitlicher Schraubkanal 9 vorgesehen, der ebenso wie der untere Schraubkanal 6 an seinen Seitenflächen mit Rillen versehen ist und sich in Längsrichtung des Doppel-T-Trägers erstreckt. In diesen seitlichen Schraubkanälen 9 können beliebige unterschiedliche Halte- oder Tragelemente befestigt werden. Wie in Figur 4 gezeigt, kann dort z. B. über entsprechende Schrauben 10 ein L-förmiger Winkel 11 als Auflager für eine (nicht dargestellte) Rigipsplatte angeschraubt werden, welche als abgehängte Decke dient. Andererseits wäre es aber auch möglich, unter Verzicht auf den Winkel 11, die Rigipsplatte direkt in den seitlichen Schraubkanal 9 einzuschieben. In einem solchen Fall wäre das Gewinde in dem seitlichen Schraubkanal 9 ohne Funktion.

Der obere Flansch 3 des Doppel-T-Trägers ist ebenfalls mit einem Schraubkanal 12 versehen. Dieser obere Schraubkanal 12 verläuft parallel zum unteren Schraubkanal 6 im Bereich des Steges 4 in Längsrichtung des Zwischenprofiles 2. Der obere Flansch 3 ist weiterhin mit U-förmigen Ausfräsungen 13 versehen, die von der Seite her in den oberen Flansch 3 eingebracht sind und deren Längserstreckung senkrecht zur Längserstreckung des Zwischenprofiles 2 ausgerichtet ist. Die U-förmigen Ausfräsungen 13 sind in gleichen Abständen entlang den beiden Längsrändern des oberen Flansches 3 so angebracht, dass die Ausfräsungen 13 auf der einen Seite zu denen auf der anderen Seite versetzt angeordnet sind. Grundsätzlich ist es jedoch auch möglich, dass sich die Ausfräsungen 13 direkt gegenüberliegen.

Die Ausfräsungen 13 dienen zur Aufnahme z. B. von Gewindestangen 14, mit denen das Zwischenprofil 2 und damit die Laufschiene 1 von einer (nicht dargestellten) Gebäudedecke abgehängt werden kann. Dazu wird eine Gewindestange 14, wie durch die Pfeile in Figur 2 angedeutet, von der Seite her in eine der U-förmigen Ausfräsungen 13 im oberen Flansch 3 eingeschoben. Ein oder mehrere auf das Ende der Gewindestange 14 aufgeschraubte Muttern 15 dienen dabei als Auflager bzw. zur Befestigung der Gewindestange 14 an dem Zwischenprofil 2. Damit die Gewindestange 14 seitlich nicht wieder aus der Ausfräsung 13 herausrutschen kann, ist ein Sicherungsblech 16 vorgesehen. Dieses Sicherungsblech 16 ist mit einer Bohrung zum Durchtritt der Gewindestange 14 versehen. An dem der Bohrung abgewandten Ende des Sicherungsbleches 16 ist gemäß der einen Ausführungsform eine Abkantung 17 vorgesehen, so dass das Sicherungsblech 16 in der Seitenansicht eine L-förmige Form beschreibt, wobei der kürzere Schenkel die Abkantung 17 bildet. Mit dieser Abkantung 17 kann das Sicherungsblech 16 in den oberen Schraubkanal 12 eingreifen (vgl. Figur 1), so dass die Gewindestange 14 sicher in der Ausfräsung 13 gehalten ist.

Gemäß einer anderen, ebenfalls in Figur 1 dargestellten Ausführungsform kann das Sicherungsblech 16 auch mit einem Schraubenloch 18 (vgl. Figur 2) versehen sein, so dass das Sicherungsblech 16 über eine Halteschraube 19 im oberen Schraubkanal 12 lagegesichert werden kann.

Damit das Zwischenprofil 2 bzw. die Laufschiene 1 nicht nur in vertikaler Richtung (über die Gewindestangen 14), sondern auch in seitlicher Richtung sicher gelagert werden kann, kann das Sicherungsblech 16 über das Schraubenloch 18 hinaus verlängert und an diesem verlängerten Ende mit einer Lasche 20 versehen sein. An dieser Lasche 20 ist eine seitliche Abstützung 21 schwenkbar gelagert. Die seitliche Abstützung 21 besteht im dargestellten Ausführungsbeispiel aus zwei teleskopartig ineinander geführten Vierkantprofilen 22, sie kann jedoch auch aus entsprechenden Rohren oder dergleichen bestehen. Statt einer teleskopartigen Ausführung sind auch andere Ausgestaltungen möglich, solange sie eine variable Längenänderung zulassen.

Die beiden ineinander geführten Vierkantprofile 22 sind über Spannschrauben 23 in ihrer jeweiligen Lage zueinander festlegbar. Weiterhin sind die Vierkantprofile 22 über eine beliebige Konstruktion an der (nicht dargestellten) Gebäudedecke befestigt. Diese Konstruktion kann z. B. aus zwei gelenkig an den Vierkantprofilen 22 befestigten Winkeln 24 bestehen, die über Befestigungsschrauben 25 an der Gehäusedecke verschraubt sind.

Da die Gewindestangen 14 und die seitliche Abstützung 21 in ihrer Länge beliebig an die bauseitigen Gegebenheiten angepasst werden können, ist sichergestellt, dass unter allen Bedingungen eine sichere Befestigung der Trag- und Führungseinrichtung gewährleistet werden kann.

Auf der Oberseite des oberen Flansches 3 sowie an den Seitenflächen des Steges 4 sind ein oder mehrere Zentriernuten 26 vorgesehen. Im Ausführungsbeispiel gemäß Figuren 1 und 2 sind im oberen Flansch 3 zwei Zentriernuten 26 vorgesehen, die parallel zueinander und parallel sowie in gleichem Abstand zum oberen Schraubkanal 12 rechts und links von diesem verlaufen. Am Steg 4 sind auf jeder Seite ebenfalls zwei Zentriernuten 26 vorgesehen, die parallel zueinander angeordnet sind.

Die vorhergehende Beschreibung des Ausführungsbeispieles der vorliegenden Erfindung dient nur zu illustrativen Zwecken und nicht zum Zwecke der Beschränkung der Erfindung. Im Rahmen der Erfindung sind verschiedene Änderungen und Modifikationen möglich, ohne den Umfang der Erfindung, wie in den Ansprüchen definiert.

### Bezugszeichenliste

- 1: Laufschiene
- 2: Zwischenprofil
- 3: oberer Flansch
- 4: Steg
- 5: unterer Flansch
- 6: unterer Schraubkanal
- 7: Befestigungsschraube
- 8: Mittelkanal
- 9: seitlicher Schraubkanal
- 10: Schrauben
- 11: L-förmiger Winkel
- 12: oberer Schraubkanal
- 13: U-förmige Ausfräsung
- 14: Gewindestange
- 15: Mutter
- 16: Sicherungsblech
- 17: Abkantung
- 18: Schraubenloch
- 19: Halteschraube
- 20: Lasche
- 21: seitliche Abstützung
- 22: Vierkantprofile
- 23: Spannschraube
- 24: Winkel
- 25: Befestigungsschraube
- 26: Zentriernut

## Patentansprüche

1. Trag- und Führungseinrichtung zum Halten von ortsveränderlichen, hängend gelagerten Tür- oder Wandelementen, welche in ortsfesten Laufschienen (1) der Trag- und Führungseinrichtung verfahrbar gehalten sind, wobei die Laufschienen (1) über eine Hängekonstruktion (14,21) der Trag- und Führungseinrichtung an einer Gebäudedecke befestigbar sind, wobei zwischen der Laufschiene (1) und der Hängekonstruktion (14, 21) ein Zwischenprofil (2) vorgesehen ist, das als Doppel-T-Träger mit einem oberen Flansch (3), einem Steg ((4) und einem unteren Flansch (5) ausgebildet ist, wobei das Zwischenprofil (2) über seinen unteren Flansch (5) mit der Laufschiene (1) verbunden ist, **dadurch gekennzeichnet, dass** das Zwischenprofil (2) einen zur Verbindung mit der Laufschiene (1) dienenden unteren Schraubkanal (6) aufweist, der im Wesentlichen mittig in dem unteren Flansch (5) angeordnet ist und in Längsrichtung des Zwischenprofiles (2) verläuft.

2. Trag- und Führungseinrichtung nach Anspruch 1, **dadurch gekennzeichnet, dass** der untere Flansch (5) an mindestens einer Stirnseite mit einem in Längsrichtung des Zwischenprofiles (2) verlaufenden seitlichen Schraubkanal (9) versehen ist.

3. Trag- und Führungseinrichtung nach Anspruch 2, **dadurch gekennzeichnet, dass** in den seitlichen Schraubkanal (9) eine vorzugsweise als Winkel (11) ausgebildete Halteeinrichtung einsetzbar, insbesondere einschraubbar, ist.

4. Trag- und Führungseinrichtung nach Anspruch 1, **dadurch gekennzeichnet, dass** der Steg (4) des Zwischenprofiles mit einem Mittelkanal (8) versehen ist.

5. Trag- und Führungseinrichtung nach Anspruch 1, **dadurch gekennzeichnet, dass** der obere Flansch (3) einen oberen Schraubkanal (12) aufweist, der im Wesentlichen mittig in dem oberen Flansch (3) angeordnet ist und in Längsrichtung des Zwischenprofiles (2) verläuft.

6. Trag- und Führungseinrichtung nach Anspruch 5, **dadurch gekennzeichnet, dass** der untere Schraubkanal (6) und der obere Schraubkanal (12) miteinander fluchten.

7. Trag- und Führungseinrichtung nach Anspruch 5, **dadurch gekennzeichnet, dass** im oberen Flansch (3) mindestens eine parallel zum oberen Schraubkanal (12) verlaufende Zentriernut (26) vorgesehen ist.

8. Trag- und Führungseinrichtung nach Anspruch 7, **dadurch gekennzeichnet, dass** zwei Zentriernuten (26) vorgesehen sind, die parallel zueinander verlaufen und vorzugsweise in gleichem Abstand zu beiden Seiten des oberen Schraubkanales (12) angeordnet sind.

9. Trag- und Führungseinrichtung nach Anspruch 1 bis 8, **dadurch gekennzeichnet, dass** der Steg (4) mindestens eine Zentriernut (26) aufweist.

10. Trag- und Führungseinrichtung nach Anspruch 1, **dadurch gekennzeichnet, dass** in dem oberen Flansch (3) auf mindestens einer Seite U-förmige Ausfräsungen (13) vorgesehen sind, deren Längserstreckungen senkrecht zur Längsrichtung des Zwischenprofiles (2) ausgerichtet sind.

11. Trag- und Führungseinrichtung nach Anspruch 10, **dadurch gekennzeichnet, dass** die U-förmigen Ausfräsungen (13) gleichmäßig verteilt über die Länge des Zwischenprofiles (2) angeordnet sind.

12. Trag- und Führungseinrichtung nach Anspruch 10, **dadurch gekennzeichnet, dass** auf beiden Seiten des oberen Flansches (3) U-förmige Ausfräsungen (13) vorgesehen sind und die U-förmigen Ausfräsungen (13) auf der einen Seite des Flansches (3) versetzt zu denen auf der anderen Seite des Flansches (3) angeordnet sind.

13. Trag- und Führungseinrichtung nach Anspruch 1, 2 und 5, **dadurch gekennzeichnet, dass** die Schraubkanäle (6, 9, 12) profilgezogene fertige Gewinderillen aufweisen, in die ohne Bearbeitung Gewindeschrauben eingeschraubt werden können.

14. Trag- und Führungseinrichtung nach Anspruch 1, **dadurch gekennzeichnet, dass** die Hängekonstruktion aus Gewindestangen (14) und/oder seitlichen Abstützungen (21) besteht.

15. Trag- und Führungseinrichtung nach Anspruch 14, **dadurch gekennzeichnet, dass** die Gewindestangen (14) im montierten Zustand in die U-förmigen Ausfräsungen (13) eingreifen.

16. Trag- und Führungseinrichtung nach Anspruch 14, **dadurch gekennzeichnet, dass** die Gewindestangen (14) über ein Sicherungsblech (16) an dem Zwischenprofil lagegesichert sind.

17. Trag- und Führungseinrichtung nach Anspruch 16, **dadurch gekennzeichnet, dass** das Sicherungsblech (16) in dem oberen Schraubkanal (12) des oberen Flansches (3) verschraubt ist.

18. Trag- und Führungseinrichtung nach Anspruch 16 und 17, **dadurch gekennzeichnet, dass** das Sicherungsblech (16) eine Abkantung (17) aufweist, mit der es in den oberen Schraubkanal (12) eingreift.

19. Trag- und Führungseinrichtung nach Anspruch 16 bis 18, **dadurch gekennzeichnet, dass** das Sicherungsblech (16) auf der der Gewindestange (14) gegenüberliegenden Seite mit einer Lasche (20) versehen ist, welche die seitliche Abstützung (21) gelenkig lagert.

20. Trag- und Führungseinrichtung nach Anspruch 14, **dadurch gekennzeichnet, dass** die seitliche Abstützung (21) und die Gewindestangen (14) längenveränderbar, insbesondere teleskopierbar, ausgebildet sind.

21. Trag- und Führungseinrichtung nach Anspruch 20, **dadurch gekennzeichnet, dass** die seitliche Abstützung (21) aus mindestens zwei teleskopartig ineinander geführten Rohr- oder Vierkantprofilen (22) besteht.

22. Trag- und Führungseinrichtung nach Anspruch 1, **dadurch gekennzeichnet, dass** das Zwischenprofil (2) aus Leichtmetall besteht.

## Claims

1. A carrying and guiding device for holding movable door panels or wall panels, which are supported in an overhead bearing and displaceably held in stationary roller rails (1) of the carrying and guiding device, the roller rails (1) being attachable to a ceiling of a building via a suspended construction (14, 21) of the carrying and guiding device, an intermediate profile (2), which is formed as a double T-beam with an upper flange (3), a web (4) and a lower flange (5), being provided between the roller rail (1) and the suspended construction (14, 21), the intermediate profile (2) being connected to the roller rail (1) via its lower flange (5), **characterized in that** the intermediate profile (2) has a lower screw channel (6) serving for the connection to the roller rail (1), which channel is substantially disposed centred in the lower flange (5) and extends in longitudinal direction of the intermediate profile (2).

2. A carrying and guiding device according to claim 1, **characterized in that** at least one frontal side of the lower flange (5) is provided with a lateral screw channel (9), which extends in longitudinal direction of the intermediate profile (2).

3. A carrying and guiding device according to claim 2, **characterized in that** a holding device, preferably designed as an angle (11), is insertable, particularly screwable, into the lateral screw channel (9).

4. A carrying and guiding device according to claim 1, **characterized in that** the web (4) of the intermediate profile is provided with a central channel (8).

5. A carrying and guiding device according to claim 1, **characterized in that** the upper flange (3) presents an upper screw channel (12), which is disposed substantially centred in the upper flange (3) and extends in longitudinal direction of the intermediate profile (2).

6. A carrying and guiding device according to claim 5, **characterized in that** the lower screw channel (6) and the upper screw channel (12) are aligned with regard to each other.

7. A carrying and guiding device according to claim 5, **characterized in that** at the least one centring groove (26), extending parallel to the upper screw channel (12), is provided in the upper flange (3).

8. A carrying and guiding device according to claim 7, **characterized in that** two centring grooves (26) are provided, which extend parallel to each other and are preferably disposed at the same distance from both sides of the upper screw channel (12).

9. A carrying and guiding device according to claim 1 to 8, **characterized in that** the web (4) presents at least one centring groove (26).

10. A carrying and guiding device according to claim 1, **characterized in that** at least one side of the upper flange (3) is provided with U-shaped milled-out portions (13), the longitudinal extensions thereof being perpendicular to the longitudinal direction of the intermediate profile (2).

11. A carrying and guiding device according to claim 10, **characterized in that** the U-shaped milled-out portions (13) are uniformly disposed along the length of the intermediate profile (2).

12. A carrying and guiding device according to claim 10, **characterized in that** both sides of the upper flange (3) are provided with U-shaped milled-out portions (13), and that the U-shaped milled-out portions (13) on the one side of the flange (3) are offset with regard to those on the other side of the flange (3).

13. A carrying and guiding device according to claim 1, 2 and 5, **characterized in that** the screw channels (6, 9, 12) present profile-drawn ready-made thread grooves, into which threaded screws can be screwed without machining.

14. A carrying and guiding device according to claim 1, **characterized in that** the suspended construction consists of threaded rods (14) and/or lateral supports (21).

15. A carrying and guiding device according to claim 14, **characterized in that** the threaded rods (14) engage into the U-shaped milled-out portions (13), once they are installed.

16. A carrying and guiding device according to claim 14, **characterized in that** the threaded rods (14) are secured in position at the intermediate profile via a locking plate (16).

17. A carrying and guiding device according to claim 16, **characterized in that** the locking plate (16) is screwed into the upper screw channel (12) of the upper flange (3).

18. A carrying and guiding device according to claim 16 and 17, **characterized in that** the locking plate (16) has a bent portion (17), via which it engages into the upper screw channel (12).

19. A carrying and guiding device according to claim 16 to 18, **characterized in that** the locking plate (16), on the side opposite the threaded rod (14), is provided with a tab (20), which articulately supports the lateral support (21).

20. A carrying and guiding device according to claim 14, **characterized in that** the lateral support (21) and the threaded rods (14) are formed adaptable in length, particularly telescopic.

21. A carrying and guiding device according to claim 20, **characterized in that** the lateral support (21) consists of at least two telescopically guided mating tubes or square profiles (22).

22. A carrying and guiding device according to claim 1, **characterized in that** the intermediate profile (2) consists of light metal.

## Revendications

1. Dispositif de support et de guidage pour retenir des panneaux de porte ou de cloison mobiles et supportés de façon suspendue, qui sont retenus de façon déplaçable dans des rails de roulement (1) stationnaires du dispositif de support et de guidage, les rails de roulement (1) pouvant être attachés à un plafond du bâtiment par l'intermédiaire d'une structure suspendue (14, 21) du dispositif de support et de guidage, un profilé intermédiaire (2) étant prévu entre le rail de roulement (1) et la structure suspendue (14, 21), lequel profilé est aménagé comme poutre en double T avec une bride supérieure (3), une entretoise (4) et une bride inférieure (5), le profilé intermédiaire (2) étant connecté au rail de roulement (1) par l'intermédiaire de sa bride inférieure (5), **caractérisé en ce que** le profilé intermédiaire (2) présente un chenal inférieur de vissage (6) servant à la connexion au rail de roulement (1) et étant essentiellement agencé centré dans la bride inférieure (5) et s'étendant dans le sens longitudinal du profilé intermédiaire (2).

2. Dispositif de support et de guidage selon la revendication 1, **caractérisé en ce que** la bride inférieure (5), sur au moins une face terminale, est pourvue d'un chenal latéral de vissage (9) s'étendant dans le sens longitudinal du profilé intermédiaire (2).

3. Dispositif de support et de guidage selon la revendication 2, **caractérisé en ce qu'**un dispositif de retenue, aménagé de préférence comme équerre (11), s'introduit, en particulier se visse, dans le chenal latéral de vissage (9).

4. Dispositif de support et de guidage selon la revendication 1, **caractérisé en ce que** l'entretoise (4) du profilé intermédiaire est pourvue d'un chenal central (8).

5. Dispositif de support et de guidage selon la revendication 1, **caractérisé en ce que** la bride supérieure (3) a un chenal supérieur de vissage (12) qui est agencé essentiellement centré dans la bride supérieure (3) et s'étend dans le sens longitudinal du profilé intermédiaire (2).

6. Dispositif de support et de guidage selon la revendication 5, **caractérisé en ce que** le chenal inférieur de vissage (6) et le chenal supérieur de vissage (12) sont alignés l'un avec l'autre.

7. Dispositif de support et de guidage selon la revendication 5, **caractérisé en ce qu'**au moins une rainure de centrage (26), s'étendant parallèlement au chenal supérieur de vissage (12), est prévue dans la bride supérieure (3).

8. Dispositif de support et de guidage selon la revendication 7, **caractérisé en ce que** deux rainures de centrage (26) sont prévues qui s'étendent parallèlement l'une à l'autre et sont agencées de préférence à la même distance des deux bords du chenal supérieur de vissage (12).

9. Dispositif de support et de guidage selon la revendication 1 à 8, **caractérisé en ce que** l'entretoise (4) présente au moins une rainure de centrage (26).

10. Dispositif de support et de guidage selon la revendication 1, **caractérisé en ce que** des fraisages (13) en forme de U, dont l'étendue longitudinale est orientée perpendiculairement par rapport au sens longitudinal du profilé intermédiaire (2), sont prévus sur au moins un côté de la bride supérieure (3).

11. Dispositif de support et de guidage selon la revendication 10, **caractérisé en ce que** les fraisages (13) en forme de U sont répartis uniformément le long de la longueur du profilé intermédiaire (2).

12. Dispositif de support et de guidage selon la revendication 10, **caractérisé en ce que** des fraisages (13) en forme de U sont prévus des deux côtés de la bride supérieure (3) et **en ce que** les fraisages (13) en forme de U sur un côté sont agencés de façon décalée par rapport à ceux de l'autre côté de la bride (3).

13. Dispositif de support et de guidage selon la revendication 1, 2 et 5, **caractérisé en ce que** les chenaux de vissage (6, 9, 12) ont des gorges filetées toutes faites de profilés étirés, dans lesquelles des écrous filetés se vissent sans besoin d'usinage.

14. Dispositif de support et de guidage selon la revendication 1, **caractérisé en ce que** la structure suspendue est constituée de tiges filetées (14) et/ou de supports latéraux (21).

15. Dispositif de support et de guidage selon la revendication 14, **caractérisé en ce que** les tiges filetées (14) une fois installées s'engagent dans les fraisages (13) en forme de U.

16. Dispositif de support et de guidage selon la revendication 14, **caractérisé en ce que** la position des tiges filetées (14) sur le profilé intermédiaire est assurée par l'intermédiaire d'une plaque d'arrêt (16).

17. Dispositif de support et de guidage selon la revendication 16, **caractérisé en ce que** la plaque d'arrêt (16) est vissée dans le chenal supérieur de vissage (12) de la bride supérieure (3).

18. Dispositif de support et de guidage selon la revendication 16 et 17, **caractérisé en ce que** la plaque d'arrêt (16) présente un bord replié (17), avec lequel il s'engage dans le chenal supérieur de vissage (12).

19. Dispositif de support et de guidage selon la revendication 16 à 18, **caractérisé en ce que**, du côté opposé à la tige filetée (14), la plaque d'arrêt (16) est pourvue d'une patte (20) qui supporte le support latéral (21) de façon articulée.

20. Dispositif de support et de guidage selon la revendication 14, **caractérisé en ce que** le support latéral (21) et les tiges filetées (14) sont aménagés de façon modifiable en longueur, particulièrement de façon télescopique.

21. Dispositif de support et de guidage selon la revendication 20, **caractérisé en ce que** le support latéral (21) est composé au moins de deux profilés tubulaires ou rectangulaires (22) qui sont guidés de façon télescopique l'un dans l'autre.

22. Dispositif de support et de guidage selon la revendication 1, **caractérisé en ce que** le profilé intermédiaire (2) consiste en métal léger.
